# EUROPÄISCHE PATENTSCHRIFT

(11) **EP 3 204 596 B1**
(45) Veröffentlichungstag und Bekanntmachung des Hinweises auf die Patenterteilung: **26.12.2018**
(21) Anmeldenummer: 15794866.2
(22) Anmeldetag: 06.11.2015
(51) Int. Cl.: E21B 36/04, E21B 43/24, H05B 6/02

(54) **LAGERSTÄTTENHEIZUNG**
DEPOSIT HEATING
CHAUFFAGE DE GISEMENT

(30) Priorität: 19.11.2014 DE 102014223621
(43) Veröffentlichungstag der Anmeldung: 16.08.2017
(73) Patentinhaber: Siemens Aktiengesellschaft, 80333 München (DE)
(72) Erfinder: DIEHL, Dirk, 91088 Bubenreuth (DE)
(86) Internationale Anmeldenummer: PCT/EP2015/075915
(87) Internationale Veröffentlichungsnummer: WO 2016/078934

(56) Entgegenhaltungen:
- DE-A1-102008 044 955
- DE-A1-102010 043 529

## Beschreibung

Die Erfindung betrifft eine Lagerstättenheizung zur induktiven Heizung eines Erdreiches, insbesondere einer Ölsand-, Ölschiefer, Schwerstöl- oder Schweröllagerstätte.

Zur in-situ Förderung von Kohlenwasserstoffen aus einer unterirdischen Lagerstätte, beispielsweise zur Förderung von Schwerölen oder Bitumen aus Ölsand oder Ölschiefervorkommen, ist es notwendig, eine möglichst große Fließfähigkeit der zu fördernden Kohlenwasserstoffe zu erreichen. Eine Möglichkeit die Fließfähigkeit der Kohlenwasserstoffe bei ihrer Förderung zu verbessern, ist die im Erdreich der Lagerstätte vorherrschende Temperatur mittels einer Lagerstättenheizung zu erhöhen.

Eine bekannte Methode zur Erhöhung der Temperatur der Lagerstätte beziehungsweise des Erdreiches ist das induktive Heizen mittels eines Induktors, welcher in die Lagerstätte, das heißt in das Erdreich, eingebracht wird. Mittels des Induktors werden in elektrisch leitfähigen Lagerstätten Wirbelströme induziert, welche die Lagerstätte aufheizen, sodass es folglich zu einer Verbesserung der Fließfähigkeit der in der Lagerstätte vorliegenden Kohlenwasserstoffe kommt.

Um eine ausreichende Temperaturerhöhung des Erdreiches zu erhalten sind typischerweise hohe Heizleistungen erforderlich. Aufgrund der dadurch auftretenden hohen Spannungsamplitude muss der Induktor gegenüber dem Erdreich eine ausreichende elektrische Isolation aufweisen. Die elektrische Isolation des Induktors begrenzt folglich dessen Heizleistung auf eine maximale Heizleistung.

Die DE 10 2008 044955 A1 offenbart eine Lagerstättenheizung gemäß dem Oberbegriff des Patentanspruches 1.

Der vorliegenden Erfindung liegt die Aufgabe zugrunde, die maximale Heizleistung einer Lagerstättenheizung zu erhöhen.

Die Aufgabe wird durch eine Lagerstättenheizung mit den Merkmalen des unabhängigen Patentanspruches 1 und durch ein Verfahren mit den Merkmalen des unabhängigen Patentanspruches 8 sowie durch eine Verwendung mit den Merkmalen des unabhängigen Patentanspruches 14 gelöst. In den abhängigen Patentansprüchen sind vorteilhafte Ausgestaltungen und Weiterbildungen der Erfindung angegeben.

Eine erfindungsgemäße Lagerstättenheizung zur induktiven Heizung eines Erdreiches umfasst wenigstens einen ersten und zweiten Wechselstromgenerator und eine wenigstens teilweise innerhalb des Erdreiches angeordnete elektrische Leiterschleife. Erfindungsgemäß ist die Leiterschleife mit dem ersten und zweiten Wechselstromgenerator derart elektrisch gekoppelt, dass die Leiterschleife in einem ersten Bereich mittels des ersten Wechselstromgenerators mit einem ersten Wechselstrom und in einem zweiten Bereich mittels des zweiten Wechselstromgenerators mit einem zweiten Wechselstrom beaufschlagbar ist.

Erfindungsgemäß erfolgt die Bestromung, das heißt die Beaufschlagung der Leiterschleife mit einem elektrischen Wechselstrom, mittels eines ersten und zweiten Wechselstromgenerators. Hierbei ist der erste Wechselstromgenerator bevorzugt am ersten Bereich und der zweite Wechselstromgenerator bevorzugt am zweiten Bereich der Leiterschleife angeordnet.

Zur Bestromung der Leiterschleife sind daher wenigstens zwei Wechselstromgeneratoren (erster und zweiter Wechselstromgenerator) vorgesehen. Dadurch werden erfindungsgemäß Spannungsamplituden an den Wechselstromgeneratoren, die für die Beaufschlagung oder Bestromung der Leiterschleife mit dem ersten und zweiten Wechselstrom vorgesehen sind, gegenüber der Bestromung der Leiterschleife mittels eines einzigen Wechselstromgenerators verringert, insbesondere halbiert.

Durch die Verringerung der Spannungsamplituden an den Wechselstromgeneratoren wird erfindungsgemäß die Isolation der Leiterschleife elektrisch geringer belastet, sodass bei gegebener Isolation der Leiterschleife die maximale Heizleistung der Lagerstättenheizung erhöht wird. Dadurch wird die begrenzte und bereits vorhandene Isolation oder Isolationsfähigkeit der Leiterschleife möglichst optimal genutzt. Soll die maximale Heizleistung der Lagerstättenheizung nicht erhöht werden, so kann aufgrund der Verringerung der Spannungsamplituden vorteilhafterweise die elektrische Isolation der Leiterschleife bezüglich ihrer elektrischen Isolationsfähigkeit verringert werden.

Weiterhin kann die Anforderung an die elektrische Isolation innerhalb der Wechselstromgeneratoren verringert werden. Bei gegebener Isolation oder Isolationsfähigkeit der Leiterschleife kann mittels der zweifachen Bestromung der Leiterschleife mit Wechselstrom (erster und zweiter Wechselstrom) die maximale Heizleistung, welche durch die genannte Isolation begrenzt ist, beispielsweise um einen Faktor zwei, erhöht werden.

Die Leiterschleife erstreckt sich vom ersten Wechselstromgenerator zum zweiten Wechselstromgenerator und vom zweiten Wechselstromgenerator zurück zum ersten Wechselstromgenerator. Dadurch weist die Leiterschleife einen ersten Leiterabschnitt und einen zweiten Leiterabschnitt auf. Der erste Leiterabschnitt erstreckt sich vom ersten Wechselstromgenerator zum zweiten Wechselstromgenerator. Der zweite Leiterabschnitt erstreckt sich vom zweiten Wechselstromgenerator zum ersten Wechselstromgenerator. Der erste und zweite Leiterabschnitt bilden somit die Leiterschleife aus.

Bei einem erfindungsgemäßen Verfahren zum Betrieb einer Lagerstättenheizung erzeugt ein erster Wechselstromgenerator einen ersten Wechselstrom und ein zweiter Wechselstromgenerator einen zweiten Wechselstrom. Erfindungsgemäß wird eine wenigstens teilweise innerhalb eines Erdreiches angeordnete Leiterschleife in einem ersten Bereich mit dem ersten Wechselstrom und in einem zweiten Bereich mit dem zweiten Wechselstrom beaufschlagt.

Mit anderen Worten erfolgt eine zweifache Bestromung der Leiterschleife, welche Leiterschleife den Induktor zum induktiven Heizen des Erdreiches ausbildet. Es ergeben sich zur bereits genannten Lagerstättenheizung gleichartige und gleichwertige Vorteile.

Bei einer erfindungsgemäßen Verwendung einer Lagerstättenheizung wird eine Lagerstättenheizung gemäß der vorliegenden Erfindung zur Verringerung der Viskosität einer kohlenwasserstoffhaltigen Substanz, die in einem Erdreich vorliegt, verwendet.

Die kohlenwasserstoffhaltige Substanz kann Schweröle, Schwerstöle, Bitumen, Ölsand und/oder Ölschiefer, umfassen. Durch die Verwendung der Lagerstättenheizung wird vorteilhafterweise das Erdreich sowie die im Erdreich vorliegende Substanz erwärmt, wodurch die Viskosität der Substanz verringert wird. Mit anderen Worten wird durch die Verwendung der Lagerstättenheizung die Fließfähigkeit der kohlenwasserstoffhaltigen Substanz erhöht beziehungsweise verbessert. Die kohlenwasserstoffhaltige Substanz umfasst wenigstens Kohlenwasserstoffe, die für eine Förderung, insbesondere für eine in-situ Förderung, vorgesehen sind.

Bevorzugt sind der erste und zweite Bereich disjunkt entlang der Leiterschleife angeordnet.

Mit anderen Worten wird die Leiterschleife an einer ersten Stelle mittels des ersten Wechselstromgenerators mit einem ersten Wechselstrom und an einer von der ersten Stelle verschiedenen zweiten Stelle mittels des zweiten Wechselstromgenerators mit dem zweiten Wechselstrom beaufschlagt. Es erfolgt daher eine zweifache elektrische Beaufschlagung oder Bestromung der Leiterschleife mit Wechselstrom an zwei verschiedenen Stellen oder in zwei verschiedenen Bereichen der Leiterschleife. Der erste und zweite Wechselstromgenerator sind vorteilhafterweise nicht unmittelbar hintereinander, das heißt großzügig zueinander beabstandet angeordnet.

Gemäß einer vorteilhaften Ausgestaltung der Erfindung sind der erste und zweite Wechselstromgenerator außerhalb des Erdreiches angeordnet.

Dadurch können die Wechselstromgeneratoren vorteilhafterweise ohne weitere Bohrungen beabstandet voneinander angeordnet werden. Ferner ermöglicht die oberirdische Anordnung der Wechselstromgeneratoren einen einfachen Zugang zu den Wechselstromgeneratoren, beispielsweise für Wartungsarbeiten.

Vorteilhafterweise ist der zweite Wechselstromgenerator in einem Bereich (zweiter Bereich) der Leiterschleife angeordnet, der bei einer vorgegebenen Geometrie der Leiterschleife möglichst weit vom ersten Wechselstromgenerator, das heißt vom ersten Bereich beabstandet ist. Dadurch wird vorteilhafterweise die Geometrie der Leiterschleife durch das Vorhandensein des zweiten Wechselstromgenerators nicht verändert oder nachteilig beeinträchtigt. Insbesondere muss die Leiterschleife aufgrund der zweifachen elektrischen Bestromung gegenüber einer einfachen elektrischen Bestromung nicht oder nur geringfügig verlängert werden.

In einer weiteren vorteilhaften Ausgestaltung der Erfindung ist der erste Wechselstromgenerator außerhalb und der zweite Wechselstromgenerator innerhalb des Erdreiches angeordnet.

Vorteilhafterweise wird durch die unterirdische Anordnung des zweiten Wechselstromgenerators die Abwärme des zweiten Wechselstromgenerators, welche beim Betrieb des zweiten Wechselstromgenerators erzeugt wird, in das den zweiten Wechselstromgenerator umgebende Erdreich eingebracht. Mit anderen Worten wird vorteilhafterweise das Heizen des Erdreiches durch den im Erdreich angeordneten zweiten Wechselstromgenerator verbessert oder unterstützt. Wandlungsverluste, welche im zweiten Wechselstromgenerator auftreten, verbleiben somit in der Lagerstätte beziehungsweise im Erdreich.

Gemäß einer bevorzugten Ausgestaltung der Erfindung sind Leiterabschnitte der Leiterschleife, welche Leiterabschnitte zwischen dem ersten und zweiten Wechselstromgenerator angeordnet sind, bezüglich ihrer Leiterlänge gleich ausgebildet.

Mit anderen Worten sind der erste und zweite Wechselstromgenerator symmetrisch entlang der Leiterschleife angeordnet. Hierbei erstreckt sich der erste Leiterabschnitt vom ersten Wechselstromgenerator zum zweiten Wechselstromgenerator und der zweite Leiterabschnitt vom zweiten Wechselstromgenerator zurück zum ersten Wechselstromgenerator. Der erste und zweite Leiterabschnitt weisen annähernd dieselbe Leiterlänge auf. Es erfolgt folglich mittels der zwei Wechselstromgeneratoren eine bezüglich der Länge der Leiterschleife symmetrische Bestromung der Leiterschleife. Dadurch werden vorteilhafterweise die Spannungsamplituden an den Wechselstromgeneratoren und/oder im ersten und zweiten Leiterabschnitt gegenüber einer einfachen Bestromung annähernd halbiert.

Gemäß einer vorteilhaften Ausgestaltung der Erfindung umfassen/umfasst der erste und/oder zweite Wechselstromgenerator einen Frequenzumrichter.

Dadurch kann vorteilhafterweise die Frequenz des ersten und/oder zweiten Wechselstromes auf eine Resonanzfrequenz der Leiterschleife angepasst werden. Zur Ausbildung eines elektrischen Schwingkreises, insbesondere eines elektrischen Serienschwingkreises, mit einer Resonanzfrequenz weist die Leiterschleife wenigstens einen Kondensator auf. Die Induktivität des elektrischen Schwingkreises wird durch die Induktivität der Leiterschleife selbst gebildet. Mittels des Frequenzumrichters kann vorteilhafterweise die Frequenz der Bestromung an die Resonanzfrequenz der Leiterschleife angepasst werden, sodass in Resonanz eine vorteilhafte Blindleistungskompensation erfolgt.

Ist der zweite Wechselstromgenerator innerhalb des Erdreiches angeordnet, so werden die Wandlungsverluste des Frequenzumrichters, welche typischerweise ein bis zehn Prozent der Gesamtleistung des Frequenzumrichters betragen, an das Erdreich abgegeben. Die Wandlungsverluste werden direkt in das Erdreich eingebracht, wodurch sich dieses zusätzlich erwärmt.

Bevorzugt weisen der erste und zweite Wechselstromgenerator einen Abstand von wenigstens 100 m auf.

Dadurch wird vorteilhafterweise eine großflächige und/oder großräumige Beheizung des Erdreiches mittels der Leiterschleife ermöglicht.

Gemäß einer besonders bevorzugten Ausgestaltung der Erfindung werden der erste und zweite Wechselstromgenerator phasengekoppelt betrieben.

Ein phasengekoppelter Betrieb des ersten und zweiten Wechselstromgenerators ist dadurch gekennzeichnet, dass die Phasendifferenz zwischen der Phase des ersten und zweiten Wechselstromes zeitlich nicht oder nur kaum variiert. Hierbei beträgt die Phasendifferenz zwischen dem ersten und zweiten Wechselstrom bevorzugt 0° oder 180°, wobei bei gleicher Polarität der Wechselstromgeneratoren 0° und bei entgegengesetzter Polarität der Wechselstromgeneratoren 180° bevorzugt ist. Dadurch wird vorteilhafterweise sichergestellt, dass eine Addition der Spannungsamplituden und nicht eine gegenseitige Auslöschung (Differenz) der Spannungsamplituden der Wechselstromgeneratoren erfolgt.

Besonders bevorzugt werden der erste und zweite Wechselstrom mit gleicher Frequenz erzeugt.

Dadurch wird vorteilhafterweise eine Überlagerung der Wechselströme mit im Wesentlichen einer Frequenz ermöglicht. Besonders vorteilhaft ist, dass bei einer festen Phasendifferenz des ersten und zweiten Wechselstromes diese bereits die gleiche Frequenz aufweisen.

Weiterhin ist es vorteilhaft, den ersten und zweiten Wechselstrom mit gleicher Spannungsamplitude zu erzeugen.

Dadurch wird die Leiterschleife vorteilhafterweise bezüglicher der Spannungsamplituden symmetrisch bestromt.

Gemäß einer vorteilhaften Ausgestaltung der Erfindung wird die Leiterschleife mit einem ersten und/oder zweiten Wechselstrom beaufschlagt, wobei die Frequenz des ersten und/oder zweiten Wechselstromes im Bereich von 10 kHz bis 200 kHz liegt.

Besonders bevorzugt ist eine Frequenz im genannten Bereich von 10 kHz bis 200 kHz, die der Resonanzfrequenz der Leiterschleife entspricht, wobei zur Ausbildung eines elektrischen Schwingkreises die Leiterschleife wenigstens einen Kondensator umfasst. Dadurch kann eine Blindleistungskompensation erfolgen.

Weiterhin ist die Frequenz der Wechselströme gegenüber bekannten Verfahren zur Lagerstättenheizung vergleichsweise niedrig. Vorteilhafterweise können dadurch Sicherheitsabstände, die bei höheren Frequenzen eingehalten werden müssen, verringert werden. Vorteilhafterweise wird somit die Sicherheit der Lagerstättenheizung verbessert.

Vorteilhaft ist eine Spannungsamplitude des ersten und zweiten Wechselstromes, welche wenigstens 10 Kilovolt (10 kV) beträgt.

Dadurch wird vorteilhafterweise ein hoher erster und zweiter Wechselstrom von wenigstens 100 Ampere (100 A) ermöglicht, sodass eine ausreichende Heizleistung mit wenigstens einem Megawatt (1 MW) sichergestellt wird.

Weitere Vorteile, Merkmale und Einzelheiten der Erfindung ergeben sich aus dem im Folgenden beschriebenen Ausführungsbeispielen sowie anhand der Zeichnungen. Dabei zeigen schematisiert:
- Figur 1: eine dreidimensionale Darstellung einer Lagerstättenheizung, die zwei Wechselstromgeneratoren zum Betrieb einer Leiterschleife umfasst;
- Figur 2: ein vereinfachtes elektrisches Ersatzschaltbild der Lagerstättenheizung aus Figur 1; und
- Figur 3: ein vereinfachtes elektrisches Ersatzschaltbild einer Lagerstättenheizung, die vier Wechselstromgeneratoren zum Betrieb einer Leiterschleife umfasst.

Gleichartige oder äquivalente Elemente können in den Figuren mit denselben Bezugszeichen versehen sein.

In Figur 1 ist eine schematische dreidimensionale Darstellung einer Lagerstättenheizung 1 gezeigt, die einen ersten und zweiten Wechselstromgenerator 21, 22 zum Betrieb einer Leiterschleife 4 umfasst.

Die Leiterschleife 4 ist wenigstens teilweise in ein Erdreich 46 der Lagerstätte eingebracht. Das Erdreich 46 umfasst eine kohlenwasserstoffhaltige Substanz, das heißt zu fördernde Kohlenwasserstoffe, beispielsweise Schweröle, Schwerstöle, Bitumen, Ölsand und/oder Ölschiefer. Weiterhin kann das Erdreich 46 eine geologische Formation und/oder eine kohlenwasserstoffhaltige Erdschicht 42, insbesondere eine Mehrzahl von Erdschichten 41,...,43, umfassen.

Die Leiterschleife 4 erstreckt sich wenigstens durch und/oder innerhalb einer Erdschicht 42, die die zu fördernde Kohlenwasserstoffe, insbesondere Schweröle, Schwerstöle, Bitumen, Ölsand oder Ölschiefervorkommen, aufweist. Die kohlenwasserstoffhaltige Erdschicht 42 ist von einer darüber liegenden Erdschicht 41 und einer darunter liegenden Erdschicht 43 umgeben. Das Erdreich 46 umfasst die genannten Erdschichten 41,...,43.

Die Leiterschleife 4 bildet einen Induktor 4 aus, wobei die Leiterschleife 4, beispielsweise in einer Tiefe von 50 m bis 85 m, in das Erdreich 46 eingebracht ist. Hierbei weist die Leiterschleife 4 zur Ausbildung eines elektrischen Schwingkreises, der zur Blindleistungskompensation vorgesehen ist, eine Mehrzahl von Kondensatoren auf.

Weiterhin weist die Leiterschleife 4 einen ersten und einen zweiten Leiterabschnitt 44, 45 auf. Der erste Leiterabschnitt 44 erstreckt sich vom ersten Wechselstromgenerator 21 zum zweiten Wechselstromgenerator 22. Der zweite Leiterabschnitt 45 erstreckt sich vom zweiten Wechselstromgenerator 22 zurück zum ersten Wechselstromgenerator 21. Der erste und zweite Leiterabschnitt 44, 45 bilden hierbei die Leiterschleife 4 aus.

Der erste Wechselstromgenerator 21 ist in einem ersten Bereich 31 und der zweite Wechselstromgenerator 22 in einem zweiten Bereich 32 der Leiterschleife 4 angeordnet. Der erste und zweite Leiterabschnitt 44, 45 erreichen ihren größten Abstand, beispielsweise von 50 m, in der Erdschicht 42, die die zu fördernden Kohlenwasserstoffe aufweist.

Der erste und zweite Wechselstromgenerator 21, 22 sind außerhalb des Erdreiches 46 und innerhalb einer die Lagerstätte 1 umgebenden Luftschicht 40 angeordnet. Der erste und zweite Wechselstromgenerator 21, 22 werden phasengekoppelt betrieben, das heißt, dass die Phasendifferenz zwischen dem mittels des ersten Wechselstromgenerators 21 erzeugten ersten Wechselstrom und dem mittels des zweiten Wechselstromgenerators 22 erzeugten zweiten Wechselstrom zeitlich nicht oder nur geringfügig variiert. Hierbei ist eine feste Phasendifferenz von 0° oder 180°, je nach Polarität des ersten und zweiten Wechselstromgenerators 21, 22, von Vorteil. Die mittels des ersten und zweiten Wechselstromgenerators 21, 22 erzeugten Wechselströme weisen die gleiche Frequenz und Stromamplitude auf. Bevorzugt weisen der erste und zweite Wechselstromgenerator 21, 22 annähernd dieselbe Spannungsamplitude auf, wobei verschiedene Spannungsamplituden vorgesehen sein können.

Weiterhin kann die Leiterschleife 4 mittels mehr als zwei Wechselstromgeneratoren bestromt werden. Dadurch werden vorteilhafterweise die jeweiligen Spannungsamplituden an den Wechselstromgeneratoren und in den Leiterabschnitten zwischen den Wechselstromgeneratoren weiter verringert. Werden beispielsweise N Wechselstromgeneratoren verwendet, so kann sich die elektrische Anforderung an die Isolation der Leiterschleife 4 gegen das Erdreich 46 um einen Faktor 1/N verringern, falls die Wirkspannung höher als die Blindspannung des jeweiligen Leiterabschnittes zwischen jeweils zwei Wechselstromgeneratoren ist. Hierbei ist N eine natürliche Zahl, die größer gleich zwei ist.

Wenigstens ein Teil der N Wechselstromgeneratoren kann innerhalb des Erdreiches 46 angeordnet sein. Dadurch werden vorteilhafterweise Verluste, beispielsweise Wandlungsverluste von in den Wechselstromgeneratoren angeordneten Frequenzumrichter, an das Erdreich 46 abgegeben.

Figur 2 zeigt ein schematisches elektrisches Ersatzschaltbild der Leiterschleife 4 aus Figur 1. Hierbei umfasst die Leiterschleife 4 eine Mehrzahl von Kondensatoren 52. Die Induktivitäten 51 werden durch die Leiterschleife 4 selbst ausgebildet.

Im ersten und zweiten Bereich 31, 32 der Leiterschleife 4 wird die Leiterschleife 4 jeweils mittels der Wechselstromgeneratoren 21, 22 jeweils mit einem Wechselstrom beaufschlagt. Durch die Kondensatoren 52 und Induktivitäten 51 bildet sich ein elektrischer Serienschwingkreis mit einer durch die Kondensatoren 52 und Induktivitäten 51 vorgegebenen Resonanzfrequenz aus. Es ist von Vorteil den ersten und zweiten Wechselstromgenerator 21, 22 mit der Resonanzfrequenz des genannten elektrischen Serienschwingkreises zu betreiben. Dadurch erfolgt eine besonders vorteilhafte Blindleistungskompensation.

Der erste und zweite Wechselstromgenerator 21, 22 sind bezüglich der Leiterlänge der Leiterschleife 4 symmetrisch angeordnet, das heißt, dass der erste Leiterabschnitt 44 im Wesentlichen dieselbe Leiterlänge wie der zweite Leiterabschnitt 45 aufweist.

In Figur 3 ist eine schematische elektrische Ersatzschaltung einer Leiterschleife 4 gezeigt, die in vier Bereichen 31,...,34 jeweils mit einem Wechselstrom beaufschlagt wird. Hierzu ist die Leiterschleife 4 mit einem ersten, zweiten, dritten und vierten Wechselstromgenerator 21,...,24 elektrisch gekoppelt. Die zwischen jeweils zwei Wechselstromgeneratoren liegenden Leiterabschnitte weisen bevorzugt dieselbe Leiterlänge auf. Mit anderen Worten sind die Wechselstromgeneratoren 21,...,24 symmetrisch entlang der Leiterschleife 4 angeordnet. Sie teilen folglich die Leiterschleife 4 in die gleichlangen Leiterabschnitte auf.

Wie bereits in den Figuren 1 und/oder 2 weist die Leiterschleife 4 eine Mehrzahl von Kondensatoren 52 und Induktivitäten 51 zur Ausbildung eines elektrischen Serienschwingkreises auf. Der dritte und vierte Wechselstromgenerator 33, 34 können bevorzugt im Erdreich 46, das heißt unterirdisch, angeordnet sein.

Generell kann die Leiterschleife 4 mit mehr als vier Wechselstromgeneratoren elektrisch gekoppelt sein. Mit anderen Worten erfolgt eine N-fache Bestromung der Leiterschleife 4. Dadurch kann die elektrische Anforderung an die Isolation der Leiterschleife 4 gegen das Erdreich 46 um einen Faktor 1/N verringert werden.

## Patentansprüche

1. Lagerstättenheizung (1) zur induktiven Heizung eines Erdreiches (46), die wenigstens einen ersten und zweiten Wechselstromgenerator (21, 22) und eine wenigstens teilweise innerhalb des Erdreiches (46) angeordnete elektrische Leiterschleife (4) umfasst, **dadurch gekennzeichnet, dass** die Leiterschleife (4) mit dem ersten und zweiten Wechselstromgenerator (21, 22) derart elektrisch gekoppelt ist, dass die Leiterschleife (4) in einem ersten Bereich (31) mittels des ersten Wechselstromgenerators (21) mit einem ersten Wechselstrom und in einem zweiten Bereich (32) mittels des zweiten Wechselstromgenerators (22) mit einem zweiten Wechselstrom beaufschlagbar ist.

2. Lagerstättenheizung (1) gemäß Anspruch 1, **dadurch gekennzeichnet, dass** der erste und zweite Bereich (31, 32) disjunkt entlang der Leiterschleife (4) angeordnet sind.

3. Lagerstättenheizung (1) gemäß Anspruch 1 oder 2, **dadurch gekennzeichnet, dass** der erste und zweite Wechselstromgenerator (21, 22) außerhalb des Erdreiches (46) angeordnet sind.

4. Lagerstättenheizung (1) gemäß Anspruch 1 oder 2, **dadurch gekennzeichnet, dass** der erste Wechselstromgenerator (21) außerhalb und der zweite Wechselstromgenerator (22) innerhalb des Erdreiches (46) angeordnet ist.

5. Lagerstättenheizung (1) gemäß einem der vorangegangenen Ansprüche, **dadurch gekennzeichnet, dass** Leiterabschnitte (44, 45) der Leiterschleife (4), welche zwischen dem ersten und zweiten Wechselstromgenerator (21, 22) angeordnet sind, bezüglich ihrer Leiterlänge gleich ausgebildet sind.

6. Lagerstättenheizung (1) gemäß einem der vorangegangenen Ansprüche, **dadurch gekennzeichnet, dass** der erste und/oder zweite Wechselstromgenerator (21, 22) einen Frequenzumrichter umfassen/umfasst.

7. Lagerstättenheizung (1) gemäß einem der vorangegangenen Ansprüche, **dadurch gekennzeichnet, dass** der erste und zweite Wechselstromgenerator (21, 22) einen Abstand von wenigstens 100 m aufweisen.

8. Verfahren zum Betrieb einer Lagerstättenheizung (1), bei dem ein erster Wechselstromgenerator (21) einen ersten Wechselstrom und ein zweiter Wechselstromgenerator (22) einen zweiten Wechselstrom erzeugt, und bei dem eine wenigstens teilweise innerhalb eines Erdreiches (46) angeordnete Leiterschleife (4) in einem ersten Bereich (31) mit dem ersten Wechselstrom und in einem zweiten Bereich (32) mit dem zweiten Wechselstrom beaufschlagt wird.

9. Verfahren gemäß Anspruch 8, bei dem der erste und zweite Wechselstromgenerator (21, 22) phasengekoppelt betrieben werden.

10. Verfahren gemäß Anspruch 8 oder 9, bei dem der erste und zweite Wechselstrom mit gleicher Frequenz erzeugt werden.

11. Verfahren gemäß einem der Ansprüche 8 bis 10, bei dem der erste und zweite Wechselstrom mit gleicher Spannungsamplitude erzeugt werden.

12. Verfahren gemäß einem der Ansprüche 8 bis 11, bei dem der erste und zweite Wechselstrom mit einer Frequenz im Bereich von 10 kHz bis 200 kHz erzeugt werden.

13. Verfahren gemäß einem der Ansprüche 8 bis 12, bei dem der erste und zweite Wechselstrom mit einer Spannungsamplitude von wenigstens 10 kV erzeugt werden.

14. Verwendung einer Lagerstättenheizung (1) gemäß einem oder mehreren der Ansprüche 1 bis 7 zur Verringerung der Viskosität einer kohlenwasserstoffhaltigen Substanz, die in einem Erdreich (46) vorliegt.

## Claims

1. Deposit heater (1) for inductively heating an area of ground (46) which comprises at least one first and second AC generator (21, 22) and an electrical conductor loop (4) which is arranged at least partially within the area of ground (46), **characterised in that** the conductor loop (4) is electrically coupled to the first and second AC generator (21, 22) in such a way that the conductor loop (4) can be acted on by a first alternating current by means of the first AC generator (21) in a first region (31) and by a second alternating current by means of the second AC generator (22) in a second region (32).

2. Deposit heater (1) according to claim 1, **characterised in that** the first and second region (31, 32) are arranged disjunctly along the conductor loop (4).

3. Deposit heater (1) according to claim 1 or 2, **characterised in that** the first and second AC generator (21, 22) are arranged outside the area of ground (46).

4. Deposit heater (1) according to claim 1 or 2, **characterised in that** the first AC generator (21) is arranged outside, and the second AC generator (22) inside, the area of ground (46).

5. Deposit heater (1) according to one of the preceding claims, **characterised in that** conductor sections (44, 45) of the conductor loop (4) which are arranged between the first and second AC generator (21, 22) are embodied identically in terms of their conductor length.

6. Deposit heater (1) according to one of the preceding claims, **characterised in that** the first and/or second AC generator (21, 22) comprise/comprises a frequency converter.

7. Deposit heater (1) according to one of the preceding claims, **characterised in that** the first and second AC generator (21, 22) are spaced apart at a distance of at least 100 m.

8. Method for operating a deposit heater (1), wherein a first AC generator (21) generates a first alternating current and a second AC generator (22) generates a second alternating current, and wherein a conductor loop (4) which is arranged at least partially within an area of ground (46) is acted on by the first alternating current in a first region (31) and by the second alternating current in a second region (32).

9. Method according to claim 8, wherein the first and second AC generator (21, 22) are operated in phase-locked mode.

10. Method according to claim 8 or 9, wherein the first and second alternating current are generated at the same frequency.

11. Method according to one of claims 8 to 10, wherein the first and second alternating current are generated at the same voltage amplitude.

12. Method according to one of claims 8 to 11, wherein the first and second alternating current are generated at a frequency in the range of from 10 kHz to 200 kHz.

13. Method according to one of claims 8 to 12, wherein the first and second alternating current are generated at a voltage amplitude of at least 10 kV.

14. Use of a deposit heater (1) according to one or more of claims 1 to 7 for lowering the viscosity of a hydrocarbon-containing substance that is present in an area of ground (46) .

## Revendications

1. Chauffage (1) de gisement pour chauffer par induction un terrain (46), qui comprend au moins un premier et un deuxième générateur 21, 22) de courant alternatif et une boucle (4) conductrice électrique disposée, au moins en partie, au sein du terrain (46), **caractérisé en ce que** la boucle (4) conductrice est couplée électriquement au premier et au deuxième générateur (21, 22) de courant alternatif, de manière à ce que la boucle (4) conductrice puisse, dans une première partie (31), être alimentée en un premier courant alternatif au moyen du premier générateur (21) de courant alternatif et, dans une deuxième partie (32), être alimentée en un deuxième courant alternatif au moyen du deuxième générateur (22) de courant alternatif.

2. Chauffage (1) de gisement suivant la revendication 1, **caractérisé en ce que** la première et la deuxième parties (31, 32) sont disjointes le long de la boucle (4) conductrice.

3. Chauffage (1) de gisement suivant la revendication 1 ou 2, **caractérisé en ce que** le premier et le deuxième générateurs (21, 22) de courant alternatif sont disposés à l'extérieur du terrain (46).

4. Chauffage (1) de gisement suivant la revendication 1 ou 2, **caractérisé en ce que** le premier générateur (21) de courant alternatif est disposé à l'extérieur et le deuxième générateur (22) de courant alternatif à l'intérieur du terrain (46).

5. Chauffage (1) de gisement suivant l'une des revendications précédentes, **caractérisé en ce que** les tronçons (44, 45) conducteurs de la boucle (4) conductrice, qui sont disposés entre le premier et le deuxième générateur (21, 22) de courant alternatif, sont constitués pareillement en ce qui concerne leur longueur de conducteur.

6. Chauffage (1) de gisement suivant l'une des revendications précédentes, **caractérisé en ce que** le premier et/ou le deuxième générateur(s) (21, 22) de courant alternatif comprennent/comprend un convertisseur de fréquence.

7. Chauffage (1) de gisement suivant l'une des revendications précédentes, **caractérisé en ce que** le premier et le deuxième générateurs (21, 22) de courant alternatif sont à une distance d'au moins 100 m.

8. Procédé pour faire fonctionner un chauffage (1) de gisement, dans lequel un premier générateur (21) de courant alternatif produit un premier courant alternatif et un deuxième générateur (22) de courant alternatif, un deuxième courant alternatif, et dans lequel on alimente une boucle (4) conductrice disposée, au moins en partie, au sein d'un terrain (46) dans une première partie (31) en le premier courant alternatif et dans une deuxième partie (32) en le deuxième courant alternatif.

9. Procédé suivant la revendication 8, dans lequel on fait fonctionner le premier et le deuxième générateur (21, 22) de courant alternatif d'une manière couplée en phase.

10. Procédé suivant la revendication 8 ou 9, dans lequel on produit le premier et le deuxième courant alternatif à la même fréquence.

11. Procédé suivant l'une des revendications 8 à 10, dans lequel on produit le premier et le deuxième courant alternatif à la même amplitude de tension.

12. Procédé suivant l'une des revendications 8 à 11, dans lequel on produit le premier et le deuxième courant alternatif à une fréquence dans la plage de 10 kHz à 200 kHz.

13. Procédé suivant l'une des revendications 8 à 12, dans lequel on produit le premier et le deuxième courant alternatif à une amplitude de tension d'au moins 10 kV.

14. Utilisation d'un chauffage (1) de gisement sur l'une ou plusieurs des revendications 1 à 7, pour diminuer la viscosité d'une substance hydrocarbonée, qui se trouve dans un terrain (46).
